# EUROPÄISCHE PATENTSCHRIFT

(11) **EP 2 027 590 B1**
(45) Veröffentlichungstag und Bekanntmachung des Hinweises auf die Patenterteilung: **22.07.2015**
(21) Anmeldenummer: 07725118.9
(22) Anmeldetag: 11.05.2007
(51) Int. Cl.: H01H 71/14, H01H 71/40

(54) **THERMISCHER UND/ODER MAGNETISCHER ÜBERLASTAUSLÖSER**
THERMAL AND/OR MAGNETIC OVERLOAD TRIP
DÉCLENCHEUR DE SURCHARGE THERMIQUE ET/OU MAGNÉTIQUE

(30) Priorität: 14.06.2006 DE 102006027544; 07.03.2007 DE 102007010944
(43) Veröffentlichungstag der Anmeldung: 25.02.2009
(73) Patentinhaber: Eaton Electrical IP GmbH & Co. KG, 12529 Schönefeld (DE)
(72) Erfinder: BAUSCH, Christoph, 53123 Bonn (DE); SCHMIDT, Rainer, 53757 St. Augustin (DE)
(74) Vertreter: Eaton IP Group EMEA
(86) Internationale Anmeldenummer: PCT/EP2007/004198
(87) Internationale Veröffentlichungsnummer: WO 2007/144050

(56) Entgegenhaltungen:
- EP-A1- 0 848 404
- DE-A1- 10 036 350
- DE-A1- 10 113 040
- DE-U- 1 982 490
- US-A1- 2005 024 172

## Beschreibung

Die Erfindung betrifft einen thermischen und magnetischen Überlastauslöser für ein mehrpoliges elektrisches Schaltgerät.

Ein derartiger Überlastauslöser, bei dem alle wesentlichen Funktionsteile, einschließlich der Einstellelemente, an bzw. in einem einzigen Gehäuseteil angeordnet sind und welches daher eine einzige vorprüfbare Einheit bildet, ist bereits aus der EP 848 404 bekannt. Bei diesem bekannten Überlastauslöser besteht das die Funktionselemente aufnehmende Gehäuseteil aus einem elektrisch isolierenden Material, wobei jeder durch Stromschienen gebildeten Strombahn ein durch Seitenwände begrenzter kammerförmiger Gehäusebereich und allen Strombahnen eine um eine Drehachse schwenkbare Auslösewelle zugeordnet ist. Beim Erreichen eines vorgebbaren thermischen und/oder magnetischen Grenzwertes wird die Auslösewelle so weit gegen die Rückstellkraft einer Feder aus einer Ruheposition verschwenkt, daß sie einen außerhalb des Gehäuseteiles vorgesehenen Schaltmechanismus auslöst. Zur Vorgabe des thermischen und magnetischen Grenzwertes sind zwei manuell drehbare Einstellelemente vorgesehen, deren Drehachsen senkrecht zur Drehachse der Auslösewelle angeordnet sind.

Nachteilig bei diesem bekannten Überlastauslöser ist unter anderem, daß seine Montage und gegebenenfalls auch seine spätere Demontage relativ zeitaufwendig und kostenintensiv ist. Denn das die Funktionselemente des Überlastauslösers aufnehmende Gehäuseteil ist mehrteilig ausgebildet und umfaßt ein die Stromschienen der einzelnen Strombahnen und die thermischen und magnetischen Auslöseeinheiten sowie die Auslösewelle aufnehmendes rahmenförmiges Gehäuseteil sowie ein die beiden Einstellelemente aufnehmendes separates Trägerteil, welches mit dem rahmenförmigen Gehäuseteil oberhalb der Auslösewelle verschraubt werden muß. Dieses separate Trägerteil dient außerdem zur Lagerung eines zweiten wellenförmigen Übertragungselementes, welches bei Betätigung des den magnetischen Grenzwert festlegenden Einstellelementes gedreht wird und über Federn auf die den Strombahnen zugeordneten Magnetanker wirkt.

**Aus der** DE 101 13 040 A1 **ist ebenfalls ein thermischer Überlastauslöser für ein mehrpoliges elektrisches Schaltgerät bekannt, wobei die Auslöseeinheiten in einem vorderseitig offenen zweiteiligen Gehäuse angeordnet sind. Allerdings sind wesentliche Funktionsteile nur lose in dem Gehäuse gelagert, so daß eine Funktionsprüfung dieses Überlastauslösers sowie sein Transport erst nach der Montage des Schaltgerätes erfolgen kann.**

**Aus der** US 2005/024172 A1 **ist ein im wesentlichen magnetischer Überlastauslöser (Fehlerstromauslöser) für ein mehrpoliges elektrisches Schaltgerät bekannt. Die Funktionsteile des bekannten magnetischen Überlastauslösers, die eine Auslösewelle umfassen, sind in einem mindestens dreiteiligen Gehäuse angeordnet. Dabei werden die Funktionsteile an mindestens zwei unterschiedlichen Wänden des Gehäuses befestigt, die dann erst anschließend miteinander verbunden werden. Erst nach der Verbindung dieser Wände erfolgt eine Lagefixierung der Auslösewelle, so daß ein Austausch einer eventuell fehlerhaften Auslösewelle außerordentlich zeitaufwendig ist.**

**Hinsichtlich der Anordnung von Funktionsteilen für eine thermische Überlastauslösung sind dem vorstehend genannten Dokument keinerlei Angaben zu entnehmen.**

Der Erfindung liegt die Aufgabe zugrunde, einen möglichst kompakt aufgebauten thermischen und magnetischen Überlastauslöser zu offenbaren, bei dem es sich um eine vorprüfbare transportsichere Baueinheit handelt, die auf einfache Weise montierbar und gegebenenfalls auch wieder demontierbar ist.

Diese Aufgabe wird erfindungsgemäß durch die Merkmale des Anspruchs 1 gelöst. Weitere, besonders vorteilhafte Ausgestaltungen der Erfindung offenbaren die Unteransprüche.

Die Erfindung beruht im wesentlichen auf dem Gedanken, daß das Gehäuse des Überlastauslösers ein einteiliges haubenförmiges Gehäuseteil umfaßt, welches alle wesentlichen Funktionsteile, einschließlich der Einstellelemente, aufnimmt und welches vorderseitig durch ein lösbares Deckelteil mindestens teilweise verschließbar ist.

Hierzu ist das haubenförmige Gehäuseteil innenseitig derart ausgebildet, daß die Funktionselemente von der Vorderseite dieses Gehäuseteiles aus einführbar und mit den Innenwänden form- oder kraftschlüssig verbindbar sind. Dabei ist das haubenförmige Gehäuseteil vorzugsweise derart ausgebildet, daß die Auslösewelle, beispielsweise nach der Befestigung der Stromschienen an der Rückwand des haubenförmigen Gehäuseteiles, in entsprechende Lagerstellen der **äußeren** Seitenwände des Gehäuseteiles eingeführt wird.

Das jeweils zur Vorgabe des thermischen und/oder magnetischen Grenzwertes benötigte Einstellelement ist in der Dachwand des haubenförmigen Gehäuseteiles drehbar gelagert, derart, daß es von der Außenseite der Dachwand einführbar und manuell betätigbar ist und innenseitig über Verbindungselemente mit den entsprechenden Funktionselementen zusammenwirkt.

Für eine thermische Überlastauslösung ist in dem haubenförmigen Gehäuseteil jeder Stromschiene ein auf Temperaturänderungen reagierendes streifenförmiges Bimetallelement zugeordnet, welches über ein erstes Übertragungselement mit der schwenkbaren Auslösewelle in Wirkverbindung steht, derart, daß bei Auftreten einer thermischen Überlast das entsprechende Bimetallelement über das erste Übertragungselement auf einen ersten Arm der Auslösewelle wirkt, so daß diese gegen die Rückstellkraft einer Feder von ihrer Ruheposition in ihre Betätigungsposition verschwenkt wird.

Zur Einstellung des jeweiligen thermischen Grenzwertes ist ein erstes Einstellelement in der Dachwand des haubenförmigen Gehäuseteiles drehbar gelagert, das über eine außermittig angeordnete zapfenförmige Verlängerung in eine Aufnahme der Auslösewelle eingreift und diese axial verschiebt, so daß sich der Abstand zwischen dem jeweiligen ersten Übertragungselement und der gegenüberliegenden Fläche des ersten Armes der Auslösewelle in vorgebbarer Weise verändert.

Alternativ kann auch vorgesehen sein, daß zur Einstellung des jeweiligen thermischen Grenzwertes das erste Einstellelement über die außermittig angeordnete zapfenförmige Verlängerung in eine Aufnahme des eines allen Strombahnen zugeordneten streifenförmigen ersten Übertragungselementes wirkt und dieses axial verschiebt, so daß sich der Abstand zwischen dem jeweiligen Bimetallelement und dem ersten Übertragungselement in vorgebbarer Weise verändert.

Für eine magnetische Überlastauslösung ist vorzugsweise jeder Stromschiene ein schwenkbar angeordneter Anker zugeordnet, der im Überlastfall gegen die Rückstellkraft einer Feder in Richtung auf einen zweiten Arm der Auslösewelle bewegbar ist und die Auslösewelle aus ihrer Ruheposition in ihre Betätigungsposition schwenkt.

Zur Einstellung des jeweiligen magnetischen Grenzwertes ist ein zweites Einstellelement in der Dachwand gelagert, welches über ein allen Strombahnen zugeordnetes, parallel zu der Auslösewelle angeordnetes, drehbares zweites Übertragungselement auf die den Strombahnen zugeordneten Anker wirkt, derart, daß der Abstand zwischen dem jeweiligen Anker und dem zweiten Arm der Auslösewelle in vorgebbarer Weise veränderbar ist.

An dem zweiten Übertragungselement ist vorteilhafterweise ein stegförmiges Steuerelement angeordnet, welches in eine entsprechende Kontur des zweiten Einstellelementes eingreift, derart, daß eine Drehung des zweiten Einstellelementes eine Drehung des zweiten Übertragungselementes bewirkt, wobei an dem Übertragungselement angeordnete armförmige Stellelemente auf die den Stromschienen zugeordneten Anker wirken und diese in Richtung auf den zweiten Arm des Überlastauslösers drücken.

Die Seitenwände des haubenförmigen Gehäuseteiles weisen vorzugsweise Öffnungen auf, die als Lagerstellen für die Endbereiche des zweiten Übertragungselementes ausgebildet sind.

Vorzugsweise handelt es sich bei der Auslösewelle und/oder dem zweiten Übertragungselement um ein kostengünstig herstellbares Teil aus einem elektrisch isolierenden Material (z.B. Kunststoff oder Hartpapier).

Weitere Einzelheiten und Vorteile der Erfindung ergeben sich aus den folgenden, anhand von Figuren erläuterten Ausführungsbeispielen. Es zeigen:
Fig.1 die perspektivische Ansicht eines erfindungsgemäßen Überlastauslösers mit geöffnetem Gehäuse für ein dreipoliges Schaltgerät;
Fig.2 einen Schnitt durch den in Fig.1 dargestellten Überlastauslöser entlang der dort mit II-II bezeichneten Schnittlinien, wobei das Gehäuse geschlossen ist,
Fig.3 eine schematische Darstellung zur Erläuterung des Zusammenwirkens eines ersten Einstellelementes mit einer in dem Überlastauslöser angeordneten und in den Fig.1 und 2 mit 15 bezeichneten Auslösewelle; und
Fig.4 einen Teilschnitt durch eine Seitenwand des Gehäuses im Bereich einer Lagerstelle des Endbereiches eines auf einen Anker wirkenden Übertragungselementes.

In Fig.2 ist mit 1 ein erfindungsgemäßer thermischer und magnetischer Überlastauslöser für ein dreipoliges elektrisches Schaltgerät bezeichnet. Der Überlastauslöser 1 umfaßt ein Gehäuse 2 aus Kunststoff. Dieses setzt sich im wesentlichen aus einem haubenförmigen Gehäuseteil 3 (Fig.1) mit einer Dachwand 4, einer Bodenwand 5, einer Rückwand 6 und zwei Seitenwänden 7, 8 zur Aufnahme aller wesentlichen Funktionselemente des Überlastauslösers 1 und einem lösbaren Deckelteil 9 (Fig.2) zusammen. Das Deckelteil 9 besteht aus einem ersten Teilbereich 9' zum Verschließen der Vorderseite 38 des haubenförmigen Gehäuseteiles 3 und einem abgewinkelten zweiten Teilbereich 9" zum teilweisen Abdecken der Dachwand 4 des haubenförmigen Gehäuseteiles 3.

Entsprechend der Polzahl des Schaltgerätes sind durch das Gehäuse 2 des Überlastauslösers 1 drei Stromschienen 10 hindurchgeführt, wobei jeder Stromschiene 10 ein durch Seitenwände begrenzter kammerförmiger Gehäusebereich 11-13 zugeordnet ist. Allen Stromschienen 10 zusammen ist im oberen Bereich des haubenförmigen Gehäuseteiles 3 eine um eine Drehachse 14 schwenkbare Auslösewelle 15 zugeordnet, bei der es sich vorzugsweise um ein einteiliges Kunststoff-Spritzgußteil handelt. Die Auslösewelle 15 ist in Lagerstellen 16 der Seitenwände 7, 8 des haubenförmigen Gehäuseteiles 3 gelagert und wird beim Erreichen eines vorgebbaren thermischen und/oder magnetischen Grenzwertes aus ihrer Ruheposition in eine Betätigungsposition verschwenkt, bei der sie einen entsprechenden Schaltmechanismus (nicht dargestellt) auslöst.

Für eine thermische Überlastauslösung ist in dem haubenförmigen Gehäuseteil 3 an jeder Stromschiene 10 ein auf Temperaturänderungen reagierendes streifenförmiges Bimetallelement 18 befestigt, welches über ein stiftförmiges erstes Übertragungselement 19 mit der schwenkbaren Auslösewelle 15 in Wirkverbindung steht, derart, daß bei Auftreten einer thermischen Überlast das entsprechende Bimetallelement 18 über das erste Übertragungselement 19 auf einen ersten Arm 20 der Auslösewelle 15 wirkt, so daß diese von ihrer Ruheposition in ihre Betätigungsposition verschwenkt wird.

Zur Einstellung des jeweiligen thermischen Grenzwertes ist ein erstes Einstellelement 21 in der Dachwand 4 des haubenförmigen Gehäuseteiles 3 drehbar gelagert, dessen Drehachse 22 senkrecht zur Drehachse 14 der Auslösewelle 15 angeordnet ist und welches von der Außenseite aus manuell, beispielsweise mittels eines Schraubenziehers, betätigbar ist.

Das erste Einstellelement 21 weist außermittig eine zapfenförmige Verlängerung 23 auf (Fig.3), die in eine gabelförmige Aufnahme 24 der Auslösewelle 15 eingreift und diese bei Drehung des ersten Einstellelementes 21 axial verschiebt, so daß sich der Abstand zwischen dem jeweiligen ersten Übertragungselement 19 und der (eine keilförmige Kontur aufweisenden) gegenüberliegenden Fläche des ersten Armes 20 der Auslösewelle 15 in vorgebbarer Weise verändert. Die Lagerstellen 16 der Auslösewelle 15 in den Seitenwänden 7, 8 des haubenförmigen Gehäuseteiles 3 müssen daher derart gewählt werden, daß sie eine entsprechende axiale Verschiebung der Auslösewelle 15 zulassen.

Damit der erfindungsgemäße Überlastauslöser 1 auch bei einer magnetischen Überlast auslöst, ist an jeder Stromschiene 10 ein Anker 25 schwenkbar angeordnet. Beim Auftreten einer magnetischen Überlast wird dieser Anker 25 durch das um die jeweilige Stromschiene 10 befindliche Magnetfeld gegen die Zugkraft einer Feder 26 in Richtung auf einen zweiten Arm 27 der Auslösewelle 15 verschwenkt. Bei Betätigung des zweiten Armes 27 wird wiederum die Auslösewelle 15 aus ihrer Ruheposition in ihre Betätigungsposition gedreht und entriegelt den nicht dargestellten Schaltmechanismus.

Zur Einstellung des jeweiligen magnetischen Grenzwertes ist ein zweites Einstellelement 28 in der Dachwand 4 drehbar gelagert. Dieses Einstellelement 28 wirkt über ein allen Stromschienen 10 zugeordnetes, parallel zu der Auslösewelle 15 angeordnetes, drehbares zweites Übertragungselement 29 auf die den Stromschienen 10 zugeordneten Anker 25, so daß bei Drehung des zweiten Einstellelementes 28 die Anker 25 gegen die Zugkraft der Federn 26 in Richtung auf den zweiten Arm 27 der Auslösewelle 15 gedrückt werden und der Abstand zwischen dem jeweiligen Anker 25 und dem zweiten Arm 27 des Überlastauslösers 1 in vorgebbarer Weise verändert wird.

Hierzu ist an dem zweiten Übertragungselement 29 einerseits ein stegförmiges Steuerelement 30 angeordnet, welches in eine entsprechende Kontur 31 des zweiten Einstellelementes 28 eingreift. Andererseits weist das zweite Übertragungselement 29 armförmige Stellelemente 40 auf, welche auf den Anker 25 wirken und ihn in Richtung auf den zweiten Arm 27 der Auslösewelle 15 drücken.

Um zu vermeiden, daß das zweite Übertragungselement 29 sich bei seiner bestimmungsgemäßen Verwendung axial verschieben kann, weisen die wellenförmig ausgebildeten Endbereiche 32, 33 des zweiten Übertragungselementes 29 jeweils einen sich radial erstreckenden Anschlagsnocken 41 auf. Diese Anschlagsnocken 41 sind vor innenseitig vorspringenden Wandbereichen 42 der Seitenwände 7, 8 des Gehäuses 2 angeordnet, so daß eine axiale Verschiebung des zweiten Übertragungselementes 29 nicht möglich ist.

Zur Einführung der beiden Endbereiche 32, 33 in die Lagerstellen 34, 35 bei der Montage des zweiten Übertragungselementes 29 wird das Übertragungselement 29 zunächst in eine Montageposition gebracht, bei welcher die Anschlagsnocken 41 sich jeweils gegenüber einem Wandbereich 43 der Seitenwände 7, 8 befinden, der gegenüber den Wandbereichen 42 zurückgesetzt ist (vgl. Fig.4, in welcher der in der Montageposition befindliche Anschlagsnocken 41 gestrichelt angedeutet ist). Dadurch ist es möglich, daß das zweite Übertragungselement 29 zunächst beispielsweise in die Lagerstelle 34 eingeführt und dann relativ weit nach links verschoben werden kann. Anschließend kann dann der Endbereich 33 des Übertragungselementes in die Lagerstelle 35 eingeschoben und anschließend das Übertragungselement 29 in seine Arbeitsposition gedreht werden, bei welcher die Anschlagsnocken 41 sich vor den Wandbereichen 42 befinden.

Auch bei dem zweiten Übertragungselement 29 handelt es sich vorzugsweise um ein einteiliges Kunststoff-Spritzgußteil, dessen Endbereiche 32, 33 in entsprechenden Lagerstellen 34, 35 der Seitenwände 7, 8 gelagert sind.

Die Montage des erfindungsgemäßen Überlastauslösers 1 ist denkbar einfach. Zunächst müssen die Stromschienen 10 mit den daran vormontierten streifenförmigen Bimetallelementen 18 und ersten Übertragungselementen 19, den Ankern 25 und den Federn 26 von der Vorderseite 38 des haubenförmigen Gehäuseteiles 3 eingesetzt und an der Rückwand 6 mittels Schrauben 36 befestigt werden. Anschließend werden dann die Auslösewelle 15 und das zweite Übertragungselement 29 ebenfalls von der Vorderseite 38 des Gehäuseteiles 3 in die Lagerstellen 16 und 34, 35 der Seitenwände 7, 8 eingesetzt. Sodann werden die beiden Einstellelemente 21, 28 von oben in die dafür vorgesehenen Lagerstellen der Dachwand 4 eingesetzt und, sofern sie nicht bereits beim Einsetzen in Eingriff mit den entsprechenden Verbindungselementen der Auslösewelle 15 und/oder des zweiten Übertragungselementes 29 gelangen, mit diesen Elementen verbunden.

Anschließend wird dann das Deckelteil 9 so lange auf das haubenförmige Gehäuseteil 3 aufgeschoben, bis beide Teile über Clipse 37 miteinander verbunden sind. Durch das Dekkelteil 9 wird dabei einerseits die vorderseitige Öffnung 38 des haubenförmigen Gehäuseteiles 3 verschlossen und andererseits die Einstellelemente 21, 28 gegen Herausfallen und selbsttätiges Verdrehen gesichert.

Zur Demontage des Überlastauslösers 1 ist in umgekehrter Reihenfolge vorzugehen, d.h. es wird zunächst das Deckelteil 9 abgenommen. Dann werden die Einstellelemente 21, 28 nach oben herausgezogen sowie das zweite Übertragungselement 29 und die Auslösewelle 15 vorderseitig entnommen. Schließlich werden durch Lösen der Schrauben 36 die Stromschienen 10 mit den daran befestigten Bauelementen ebenfalls von vorne entfernt.

Die Erfindung ist selbstverständlich nicht auf das vorstehend beschriebene Ausführungsbeispiel beschränkt. So kann beispielsweise vorgesehen sein, daß zur Einstellung des jeweiligen thermischen Grenzwertes das erste Einstellelement über die außermittig angeordnete zapfenförmige Verlängerung in eine Aufnahme des eines allen Strombahnen zugeordneten streifenförmigen ersten Übertragungselementes wirkt und dieses axial verschiebt, so daß sich der Abstand zwischen dem jeweiligen Bimetallelement und dem ersten Übertragungselement in vorgebbarer Weise verändert. In diesem Fall braucht die Auslösewelle nicht axial verschiebbar ausgebildet zu sein.

### Bezugszeichenliste

- 1: Überlastauslöser
- 2: Gehäuse
- 3: haubenförmiges Gehäuseteil
- 4: Dachwand
- 5: Bodenwand
- 6: Rückwand, Wand
- 7,8: Seitenwände
- 9: Deckelteil
- 9': erste Teilbereich
- 9": zweite Teilbereich
- 10: Stromschienen
- 11-13: kammerförmige Gehäusebereiche
- 14: Drehachse
- 15: Auslösewelle
- 16: Lagerstellen
- 18: Bimetallelement
- 19: erstes Übertragungselement
- 20: erster Arm
- 21: (erstes) Einstellelement
- 22: Drehachse
- 23: Verlängerung
- 24: Aufnahme
- 25: Anker
- 26: Feder
- 27: zweiter Arm
- 28: (zweites) Einstellelement
- 29: zweites Übertragungselement
- 30: Steuerelement

- 31: Kontur
- 32,33: Endbereiche
- 34,35: Lagerstellen
- 36: Schraube
- 37: Clips
- 38: Öffnung, Vorderseite

- 40: armförmige Stellelemente
- 41: Anschlagsnocken
- 42: Wandbereich
- 43: Wandbereich

## Patentansprüche

1. Thermischer und magnetischer Überlastauslöser (1) für ein mehrpoliges elektrisches Schaltgerät mit einem dem Überlastauslöser (1) zugeordneten Gehäuse (2) aus einem elektrisch isolierenden Material und mit polweise zugeordneten Stromschienen (10), wobei jeder Stromschiene (10) ein durch Seitenwände begrenzter, kammerförmiger Gehäusebereich (11-13) und allen Stromschienen (10) eine um eine Drehachse (14) schwenkbare Auslösewelle (15) zugeordnet ist, die beim Erreichen eines vorgebbaren thermischen und/oder magnetischen Grenzwertes von einer Ruheposition in eine Betätigungsposition verschwenkbar ist und einen entsprechenden Schaltmechanismus auslöst, und wobei zur Vorgabe des thermischen oder magnetischen Grenzwertes ein manuell drehbares Einstellelement (21) vorgesehen ist, dessen Drehachse (22) etwa senkrecht zur Drehachse (14) der Auslösewelle (15) angeordnet ist, wobei
das Gehäuse (2) zur Aufnahme aller wesentlichen Funktionselemente ein einteiliges haubenförmiges Gehäuseteil (3) mit einer Dachwand (4), einer Bodenwand (5), einer Rückwand (6) und zwei **äußeren** Seitenwänden (7, 8) umfaßt, welches vorderseitig durch ein lösbares Deckelteil (9) mindestens teilweise verschließbar ist,
und wobei
das haubenförmige Gehäuseteil (3) innenseitig derart ausgebildet ist, daß, mit Ausnahme des Einstellelementes (21; 28), alle wesentlichen Funktionselemente von der Vorderseite (38) des haubenförmigen Gehäuseteiles (3) einführbar und mit mindestens einer der Wände des haubenförmigen Gehäuseteiles (3) verbindbar sind, wobei die Endbereiche der Auslösewelle (15) in Lagerstellen drehbar gelagert sind, die in den **äußeren** Seitenwänden (7, 8) des haubenförmigen Gehäuseteiles (3) angeordnet sind, und
wobei
das Einstellelement (21, 28) in der Dachwand (4) des haubenförmigen Gehäuseteiles (3) drehbar gelagert ist, derart, daß es von der Außenseite der Dachwand (4) manuell betätigbar ist.

2. Überlastauslöser nach Anspruch 1, **dadurch gekennzeichnet, daß** für eine thermische Überlastauslösung in dem haubenförmigen Gehäuseteil (3) jeder Stromschiene (10) ein auf Temperaturänderungen reagierendes, streifenförmiges Bimetallelement (18) zugeordnet ist, welches über ein erstes Übertragungselement (19) mit der schwenkbaren Auslösewelle (15) in Wirkverbindung steht, derart, daß bei Auftreten einer thermischen Überlast das jeweilige Bimetallelement (18) über das erste Übertragungselement (19) auf einen ersten Arm (20) der Auslösewelle (15) wirkt, so daß dieser von der Ruheposition in eine Betätigungsposition verschwenkt wird.

3. Überlastauslöser nach Anspruch 2, **dadurch gekennzeichnet, daß** zur Einstellung des jeweiligen thermischen Grenzwertes ein erstes Einstellelement (21) über eine außermittig angeordnete zapfenförmige Verlängerung (23) in eine Aufnahme (24) der Auslösewelle (15) eingreift und diese axial verschiebt, so daß sich der Abstand zwischen dem jeweiligen ersten Übertragungselement (19) und der gegenüberliegenden Fläche des ersten Armes (20) der Auslösewelle (15) in vorgebbarer Weise verändert.

4. Überlastauslöser nach Anspruch 2, **dadurch gekennzeichnet, daß** zur Einstellung des jeweiligen thermischen Grenzwertes ein erstes Einstellelement (21) über eine außermittig angeordnete zapfenförmige Verlängerung (23) in eine Aufnahme des eines allen Strombahnen zugeordneten streifenförmigen ersten Übertragungselementes wirkt und dieses axial verschiebt, so daß sich der Abstand zwischen dem jeweiligen Bimetallelement (18) und dem ersten Übertragungselement in vorgebbarer Weise verändert.

5. Überlastauslöser nach einem der Ansprüche 1 bis 4, **dadurch gekennzeichnet, daß** für eine magnetische Überlastauslösung jeder Stromschiene (10) ein schwenkbar angeordneter Anker (25) vorgesehen ist, der im Überlastfall sich gegen die Rückstellkraft einer Feder (26) in Richtung auf einen zweiten Arm (27) der Auslösewelle (15) bewegt und die Auslösewelle (15) aus ihrer Ruheposition in ihre Betätigungsposition schwenkt, bei welcher der Schaltmechanismus ausgelöst wird.

6. Überlastauslöser nach Anspruch 5, **dadurch gekennzeichnet, daß** zur Einstellung des jeweiligen magnetischen Grenzwertes ein zweites Einstellelement (28) in der Dachwand (4) gelagert ist, welches über ein allen Stromschienen (10) zugeordnetes, parallel zu der Auslösewelle (15) angeordnetes, drehbares zweites Übertragungselement (29) auf die den Stromschienen (10) zugeordneten Anker (25) wirkt, derart, daß der Abstand zwischen dem jeweiligen Anker (25) und dem zweiten Arm (27) der Auslösewelle (15) in vorgebbarer Weise veränderbar ist.

7. Überlastauslöser nach Anspruch 6, **dadurch gekennzeichnet, daß** an dem zweiten Übertragungselement (29) ein stegförmiges Steuerelement (30) angeordnet ist, welches in eine entsprechende Kontur (31) des zweiten Einstellelementes (28) eingreift, derart, daß eine Drehung des zweiten Einstellelementes (28) eine Drehung des zweiten Übertragungselementes (29) bewirkt, und daß das zweite Übertragungselement (29) mit armförmigen Stellelementen (40) versehen ist, welche auf die Anker (25) wirken und sie in Richtung auf den zweiten Arm (27) der Auslösewelle (15) drücken.

8. Überlastauslöser nach Anspruch 6 oder 7, **dadurch gekennzeichnet, daß** die Seitenwände (7, 8) des haubenförmigen Gehäuseteiles (3) Öffnungen aufweisen, die als Lagerstellen (34, 35) für die Endbereiche (32, 33) des zweiten Übertragungselementes (29) ausgebildet sind.

9. Überlastauslöser nach Anspruch 8, **dadurch gekennzeichnet, daß** die Endbereiche (32, 33) des zweiten Übertragungselementes (29) jeweils einen sich radial erstreckenden Anschlagsnocken (41) aufweisen, welche in der montierten Stellung des zweiten Übertragungselementes (29) innenseitig an den Seitenwänden (7, 8) des Gehäuseteiles (3) anliegen und somit eine axiale Verschiebung des zweiten Übertragungselementes (29) verhindern.

10. Überlastauslöser nach einem der Ansprüche 1 bis 9, **dadurch gekennzeichnet, daß** es sich bei der Auslösewelle (15) und/oder dem zweiten Übertragungselement (29) um ein Teil aus einem elektrisch isolierenden Material, wie Kunststoff oder Hartpapier, handelt.

11. Überlastauslöser nach einem der Ansprüche 1 bis 10, **dadurch gekennzeichnet, daß** das Deckelteil (9) aus einem ersten Teilbereich (9') zum Verschließen der Vorderseite (38) des haubenförmigen Gehäuseteiles (3) und einem abgewinkelten zweiten Teilbereich (9") zum mindestens teilweisen Abdecken der Dachwand (4) des haubenförmigen Gehäuseteiles (3) besteht, derart, daß der zweite Teilbereich (9") die Einstellelemente (21, 28) gegen Herausfallen sichert.

12. Überlastauslöser nach einem der Ansprüche 1 bis 11, **dadurch gekennzeichnet, daß** das haubenförmige Gehäuseteil (3) und das Deckelteil (9) über mindestens eine Clipsverbindung miteinander verbunden sind.

## Claims

1. Thermal- and magnetic-overload trip (1) for an electrical switching device having multiple poles, comprising a housing (2) which is assigned to the overload trip (1), is made of an electrically insulating material and has busbars (10) which are assigned according to the poles, wherein a chamber-like housing region (11-13) is assigned to each busbar (10) and is delimited by side walls, and a trip shaft (15), which is pivotable about an axis of rotation (14), is assigned to each busbar (10) and can pivot from a rest position into an operating position when a predeterminable thermal and/or magnetic threshold value is reached and triggers a corresponding switching mechanism, and wherein a manually rotatable adjusting element (21) is provided for specifying the thermal or magnetic threshold value, the axis of rotation (22) of which element is arranged so as to be approximately perpendicular to the axis of rotation (14) of the trip shaft (15), **characterised in that**
the housing (2) for receiving all essential functional elements comprises a single-piece cap-shaped housing part (3) having a top wall (4), a bottom wall (5), a rear wall (6) and two external side walls (7, 8), the front of which housing part can be closed at least in part by means of a removable lid part (9),
and wherein
the inside of the cap-shaped housing part (3) is designed such that, with the exception of the adjusting element (21, 28), all essential functional elements can be inserted from the front (38) of the cap-shaped housing part (3) and can be connected to at least one of the walls of the cap-shaped housing part (3), wherein the end regions of the trip shaft (15) are rotatably mounted at mounting points arranged in the external side walls (7, 8) of the cap-shaped housing part (3), and wherein
the adjusting element (21, 28) is rotatably mounted in the top wall (4) of the cap-shaped housing part (3) such that it can be manually operated from the outside of the top wall (4).

2. Overload trip according to claim 1, **characterised in that**, in order to trigger tripping in the event of thermal overload, a strip-shaped bimetallic element (18) which reacts to changes in temperature is assigned to each busbar (10) in the cap-shaped housing part (3) and is operatively connected to the pivotable trip shaft (15) by means of a first transmission element (19) such that, if a thermal overload occurs, the respective bimetallic element (18) acts on a first arm (20) of the trip shaft (15) by means of the first transmission element (19) so that said arm is moved from the rest position into an operating position.

3. Overload trip according to claim 2, **characterised in that**, in order to adjust the respective thermal threshold value, a first adjusting element (21) engages in a receptacle (24) of the trip shaft (15) by means of an eccentric pin-shaped projection (23) and axially displaces said shaft such that the distance between the respective first transmission element (19) and the opposite surface of the first arm (20) of the trip shaft (15) changes in a predeterminable manner.

4. Overload trip according to claim 2, **characterised in that**, in order to adjust the respective thermal threshold value, a first adjusting element (21) acts in a receptacle of the one strip-shaped first transmission element assigned to each busbar by means of an eccentric pin-shaped projection (23) and axially displaces said transmission element such that the distance between the respective bimetallic element (18) and the first transmission element changes in a predeterminable manner.

5. Overload trip according to any of claims 1 to 4, **characterised in that**, in order to trigger tripping in the event of magnetic overload, a pivotally arranged armature (25) is provided for each busbar (10) and moves towards a second arm (27) of the trip shaft (15), counter to the restoring force of a spring (26), in the event of overload and pivots the trip shaft (15) out of its rest position into its operating position, in which the switching mechanism is triggered.

6. Overload trip according to claim 5, **characterised in that**, in order to adjust the respective magnetic threshold value, a second adjusting element (28) is mounted in the top wall (4) and acts on the armatures (25) assigned to the busbars (10) by means of a rotatable second transmission element (29), which is assigned to each busbar (10) and arranged in parallel with the trip shaft (15), such that the distance between the respective armature (25) and the second arm (27) of the trip shaft (15) can be changed in a predeterminable manner.

7. Overload trip according to claim 6, **characterised in that** a web-shaped control element (30) is arranged on the second transmission element (29) and engages in a corresponding contour (31) of the second adjusting element (28) in such a way that a rotation of the second adjusting element (28) causes the second transmission element (29) to rotate, and **in that** that the second transmission element (29) is provided with arm-shaped actuators (40) which act on the armatures (25) and push them towards the second arm (27) of the trip shaft (15).

8. Overload trip according to either claim 6 or claim 7, **characterised in that** the side walls (7, 8) of the cap-shaped housing part (3) has openings designed as mounting points (34, 35) for the end regions (32, 33) of the second transmission element (29).

9. Overload trip according to claim 8, **characterised in that** the end regions (32, 33) of the second transmission element (29) each have a stop cam (41) which extends in the radial direction and abuts the inside of the side walls (7, 8) of the housing part (3) when the second transmission element (29) is in the assembled position and therefore prevents an axial displacement of the second transmission element (29).

10. Overload trip according to any of claims 1 to 9, **characterised in that** the trip shaft (15) and/or the second transmission element (29) are parts made of an electrically insulating material, such as plastics material or hard paper.

11. Overload trip according to any of claims 1 to 10, **characterised in that** the lid part (9) consists of a first portion (9') for closing the front (38) of the cap-shaped housing part (3) and an angled second portion (9") for covering the top wall (4) of the cap-shaped housing part (3) at least in part, such that the second portion (9") protects the adjusting elements (21, 28) from falling out.

12. Overload trip according to any of claims 1 to 11, **characterised in that** the cap-shaped housing part (3) and the lid part (9) are interconnected by means of at least one clip connection.

## Revendications

1. Déclencheur de surcharge thermique et magnétique (1) pour un appareil de commutation électrique multipolaire comprenant un boîtier (2) affecté au déclencheur de surcharge (1) formé d'un matériau isolant de l'électricité et des barres conductrices (10) affectées selon les pôles, dans lequel à chaque barre conductrice (10) est affectée une zone du boîtier (11 à 13) en forme de chambre délimitée par des parois latérales et à toutes les barres conductrices (10) est affecté un arbre de déclenchement (15) pivotant autour d'un axe de rotation (14), qui peut pivoter, lorsqu'une valeur limite thermique et/ou magnétique prédéterminable est atteinte, d'une position de repos à une position de commande et déclenche un mécanisme de commutation correspondant, et dans lequel il est prévu, lors de l'affectation de la valeur limite thermique ou magnétique, un élément de réglage (21) que l'on peut faire tourner à la main et dont l'axe de rotation (22) est plus ou moins perpendiculaire à l'axe de rotation (14) de l'arbre de déclenchement (15), **caractérisé en ce que**:
le boîtier (2) comprend pour recevoir tous les éléments fonctionnels essentiels une partie de boîtier (3) en forme de capot d'une seule pièce dotée d'une paroi de toit (4), d'une paroi de fond (5), d'une paroi arrière (6) et de deux parois latérales externes (7, 8), laquelle partie peut être verrouillée au moins en partie côté avant par une partie de couvercle amovible (9),
la partie de boîtier en forme de capot (3) est conçue côté interne de sorte que, à l'exception de l'élément de réglage (21 ; 28), tous les éléments fonctionnels essentiels puissent être introduits par le côté avant (38) de la partie de boîtier en forme de capot (3) et puissent être reliées à au moins l'une des parois de la partie de boîtier en forme de capot (3), dans lequel les zones d'extrémité de l'arbre de déclenchement (15) sont montées à rotation dans des paliers qui sont ménagés dans les parois latérales externes (7, 8) de la partie de boîtier en forme de capot (3), et
l'élément de réglage (21, 28) est monté à rotation dans la paroi de toit (4) de la partie de boîtier en forme de capot (3) de sorte qu'il puisse être commandé manuellement de l'extérieur de la paroi de toit (4).

2. Déclencheur de surcharge selon la revendication 1, **caractérisé en ce que**, pour un déclenchement de surcharge thermique dans la partie de boîtier en forme de capot (3), on affecte à chaque barre conductrice (10) un élément bimétal (18) en forme de bande réagissant aux variations de température, qui coopère via un premier élément de transfert (19) avec l'arbre de déclenchement pivotant (15) de sorte que, à l'apparition d'une surcharge thermique, l'élément bimétal respectif (18) agisse via le premier élément de transfert (19) sur un premier bras (20) de l'arbre de déclenchement (15) de sorte que celui-ci pivote de la position de repos en position de commande.

3. Déclencheur de surcharge selon la revendication 2, **caractérisé en ce que**, pour le réglage de la valeur limite thermique respective, un premier élément de réglage (21) s'engage, via un prolongement (23) en forme de tenon aménagé excentré, dans un logement (24) de l'arbre de déclenchement (15) et déplace celui-ci axialement de sorte que l'écart entre le premier élément de transfert respectif (19) et la surface antagoniste du premier bras (20) de l'arbre de déclenchement (15) se modifie de manière prédéterminable.

4. Déclencheur de surcharge selon la revendication 2, **caractérisé en ce que**, pour le réglage de la valeur limite thermique respective, un premier élément de réglage (21) agit, via un prolongement (23) en forme de tenon aménagé excentré, dans un logement du premier élément de transfert en forme de bande affecté à toutes les barres conductrices et déplace celui-ci axialement de sorte que l'écart entre l'élément bimétal respectif (18) et le premier élément de transfert se modifie de manière prédéterminable.

5. Déclencheur de surcharge selon l'une quelconque des revendications 1 à 4, **caractérisé en ce qu'**il est prévu pour un déclenchement de surcharge magnétique de chaque barre conductrice (10), une ancre (25) montée à pivotement, qui, en cas de surcharge, se déplace à l'encontre de la force de rappel d'un ressort (26) dans la direction d'un second bras (27) de l'arbre de déclenchement (15) et fait pivoter l'arbre de déclenchement (15) de sa position de repos dans sa position de commande, dans laquelle le mécanisme de commutation est déclenché.

6. Déclencheur de surcharge selon la revendication 5, **caractérisé en ce que**, pour le réglage de la valeur limite magnétique respective, un second élément de réglage (28) est monté dans la paroi de toit (4), qui agit via un second élément de transfert rotatif (29) affecté à toutes les barres conductrices (10) et aménagé parallèlement à l'arbre de déclenchement (15), sur l'ancre (25) affectée aux barres conductrices (10) de sorte que l'écart entre l'ancre respective (25) et le second bras (27) de l'arbre de déclenchement (15) puisse se modifier de façon prédéterminable.

7. Déclencheur de surcharge selon la revendication 6, **caractérisé en ce qu'**est aménagé sur le second élément de transfert (29) un élément de commande (30) en forme de barrette, qui s'engage dans un contour correspondant (31) du second élément de réglage (28) de sorte qu'une rotation du second élément de réglage (28) entraîne une rotation du second élément de transfert (29) et le second élément de transfert (29) est pourvu d'éléments de réglage en forme de bras (40), qui agissent sur l'ancre (25) et la pressent dans la direction du second bras (27) de l'arbre de déclenchement (15).

8. Déclencheur de surcharge selon la revendication 6 ou la revendication 7, **caractérisé en ce que** les parois latérales (7, 8) de la partie de boîtier en forme de capot (3) présentent des ouvertures qui sont conçues en paliers (34, 35) pour les zones d'extrémité (32, 33) du second élément de transfert (29).

9. Déclencheur de surcharge selon la revendication 8, **caractérisé en ce que** les zones d'extrémité (32, 33) du second élément de transfert (29) présentent respectivement une came de butée (41) s'étendant radialement, qui, en position montée du second élément de transfert (29), s'applique intérieurement sur les parois latérales (7, 8) de la partie de boîtier (3) et empêche donc un déplacement axial du second élément de transfert (29).

10. Déclencheur de surcharge selon l'une quelconque des revendications 1 à 9, **caractérisé en ce que** l'arbre de déclenchement (15) et/ou le second élément de transfert (29) constitue(nt) une pièce formée d'un matériau isolant de l'électricité, comme une matière plastique ou du papier durci.

11. Déclencheur de surcharge selon l'une quelconque des revendications 1 à 10, **caractérisé en ce que** la partie de couvercle (9) est constituée d'une première zone partielle (9') pour verrouiller la partie avant (38) de la partie de boîtier en forme de capot (3) et une seconde zone partielle coudée (9'') pour recouvrir au moins en partie la paroi de toit (4) de la partie de boîtier en forme de capot (3) de sorte que la seconde zone partielle (9'') protège les éléments de réglage (21, 28) contre un dégagement.

12. Déclencheur de surcharge selon l'une quelconque des revendications 1 à 11, **caractérisé en ce que** la partie de boîtier en forme de capot (3) et la partie de couvercle (9) sont reliées l'une à l'autre via au moins une liaison clipsée.
